# EUROPÄISCHE PATENTSCHRIFT

(11) **EP 3 037 020 B1**
(45) Veröffentlichungstag und Bekanntmachung des Hinweises auf die Patenterteilung: **21.06.2017**
(21) Anmeldenummer: 15002829.8
(22) Anmeldetag: 02.10.2015
(51) Int. Cl.: A47C 23/06

(54) **LATTENROST MIT EINER VIELZAHL VON MONTAGEKÖRPERN ZUR HALTERUNG VON FEDERLEISTEN**
SLATTED FRAME HAVING A PLURALITY OF MOUNTING BODIES FOR HOLDING SLATS
SOMMIER À LATTES DOTE D'UNE PLURALITE DE CORPS DE MONTAGE DESTINE AU SUPPORT DE LATTES A RESSORT

(30) Priorität: 23.12.2014 DE 102014019470
(43) Veröffentlichungstag der Anmeldung: 29.06.2016
(73) Patentinhaber: Doc AG, 9015 St. Gallen (CH)
(72) Erfinder: Kräutle, Martin, 72379 Hechingen (DE)
(74) Vertreter: Riebling, Peter

(56) Entgegenhaltungen:
- EP-B1- 1 425 995
- DE-U1-202009 015 173

## Beschreibung

Die Erfindung betrifft einen Lattenrost mit einer Vielzahl von Montagekörpern zur Halterung von Federleisten nach dem Oberbegriff des Patentanspruches 1.

Ein derartiger Lattenrost ist mit dem Gegenstand der EP 1 425 995 B1 (DE 602 10 992 D2) bekannt geworden.

Der dort gezeigte Montagekörper besteht im Wesentlichen aus einem an der Längsseite des Längsholmes eines Lattenrostes zu befestigenden Kunststoffkörper, auf dem ein Federkörper aufsteckbar angeordnet ist.

Der Federkörper bildet zwei nebeneinanderliegende Einschubtaschen für die Aufnahme der freien Enden von Federleisten. Jede Federleiste wird mit ihrem freien Ende in jeweils eine Einschubtasche eingeschoben. Die Einschubtaschen sind jeweils paarweise vorhanden und sind jeweils an einem darunter liegenden Federkörper angeformt, wobei jeder Federkörper aus etwa tonnenförmigen Hohlfedern aus Kunststoff besteht, die mit dem Montagekörper verbunden sind.

Die genannte Druckschrift hat das Ziel, einen möglichst großen Federweg für die Einfederung der Federkörper und der auf dem Federkörper angeordneten Einschubtaschen für die Haltung der Federleisten zu gewährleisten.

Damit soll ein optimal langer Federweg beim Einfedern der Federleisten in Richtung auf den Längsholm des Lattenrostes gewährleistet werden. Die Druckschrift löst das Problem dadurch, dass zwischen den Federkörpern ein relativ großer Freiraum gebildet ist, der nach unten hin lediglich von einer montagekörperseitigen, sich in axialer Richtung nach oben erstreckenden Haltevorrichtung begrenzt ist.

Wenn die Federleisten mit dem maximalen Einfederdruck belastet werden, werden die Federkörper parallel unter Entfaltung einer Gegenkraft zusammengedrückt, solange bis eine mittlere Verbindungsplatte zwischen den Einschubtaschen auf der Oberseite des montageseitigen Anschlagkörpers aufschlägt.

Diese Konzeption hat den Nachteil, dass sich bei Verkantung oder Verkippung der Federkörper der gesamte Federaufbau verkantet und der maximal mögliche Einfederweg nicht mehr gegeben ist. Wenn demnach die Federleisten nicht parallel einfedern, sondern eine Querkraft auf die Federleisten wirkt, kommt es zum Anschlag an den Seitenflächen der mittleren Ausnehmung.

Es kommt zu einem bereits davor liegenden Anschlag, wodurch sich der axial mögliche Federweg der Federkörper stark verkürzt und die Federkörper beschädigt werden.

Weiterer Nachteil der bekannten Konstruktion ist, dass der montagekörperseitige Anschlag gleichzeitig eine höheneinstellbare Montagevorrichtung für die Montage des Montagekörpers an der Längsseite des Längsholms ausbildet, und daher eine beträchtliche axiale Höhe aufweist, sodass die oberseitig angeordnete Anschlagfläche weit in den Bewegungsraum der Federkörper eingreift und damit der axiale Federweg stark begrenzt ist.

Die DE 20 2009 015 173 U1 zeigt einen Lattenrost bestehend aus miteinander verbundenen Längs- und Querholmen mit einer Anzahl von Montagekörpern, die in gegenseitigem Abstand an der Innenseite des jeweiligen Längsholms befestigt sind, wobei am jeweiligen Montagekörper die jeweiligen Enden von Federleisten in Einschubtaschen aufgenommen sind, die an der Oberseite von einem oder mehreren Federkörpern angeordnet sind, die mit dem jeweiligen Montagekörper verbunden sind, wobei eine Anschlagbegrenzung zur Begrenzung der Einfederung der Federkörper vorgesehen ist die aus einem längsholmseitig befestigten Dämpferstreifen gebildet ist, der an der Unterseite der Einschubtaschen zum Anschlag bringbar ist.

Nachteilig an dieser Vorrichtung ist es, dass der Dämpferstreifen lediglich auf der Oberseite des Längsholmes angebracht und mit diesem Verbunden ist. Kommt es nun zu einem Anschlag der Unterseite einzelner Einschubtaschen auf diesem Dämpferstreifen, bedingt durch eine impulsartige Belastung des Lattenrostes, überträgt sich dieser Impuls auf den gesamten Längsholm.

Der Erfindung liegt demnach die Aufgabe zugrunde, einen Lattenrost mit einer Vielzahl von Montagekörpern zur Halterung von Federleisten nach dem Oberbegriff des geltenden Anspruches 1 so weiterzubilden, dass ein größerer axialer Federweg den Federkörpern zugeordnet werden kann, und die Gefahr der Beschädigung der Federkörper bei Verkantung der Federleisten vermieden wird.

Zur Lösung der gestellten Aufgabe ist die Erfindung durch die technische Lehre des Anspruches 1 gekennzeichnet.

Merkmal der Erfindung ist, dass die Anschlagbegrenzung sich nicht mehr zwischen einem Verbindungsglied zwischen den Einschubtaschen und einem sich in axialer Richtung nach oben erstreckenden Montagekörper ergibt, sondern dass erfindungsgemäß die Anschlagbegrenzung zur Begrenzung der Einfederung der Federkörper aus einer längsholmseitig befestigten Anschlagleiste gebildet ist, die an der Unterseite einer Anschlagplatte zum Anschlag bringbar ist, die mit den Einschubtaschen verbunden ist.

Die Anschlagfläche am Montagekörper nach dem Stand der Technik wird erfindungsgemäß durch eine am Längsholm angeordnete Anschlagfläche ersetzt, die erfindungsgemäß als Anschlagleiste ausgebildet ist.

Damit ergibt sich der Vorteil eines erweiterten axialen Federweges, weil sich kein in axialer Richtung nach oben erstreckender Körper mit einer Anschlagfläche in den Federweg der Federkörper hinein erstreckt.

Vielmehr können die Federkörper frei nach unten einfedern, und die Einfederung wird lediglich durch die Unterseite von Anschlagplatten begrenzt, die an der Oberseite der Einschubtaschen befestigt sind.

In einer bevorzugten Ausgestaltung der Erfindung ist es vorgesehen, dass die Anschlagplatten mindestens mit den Einschubtaschen für die Halterung der Federleisten ein werkstoffeinstückiges Kunststoffteil bilden.

In einer weiteren Ausgestaltung dieser Erfindungsidee ist weiter vorgeschlagen, dass die Einschubtaschen ein werkstoffeinstückiges Kunststoffteil mit den darunter liegenden Federkörpern bildet, sodass insgesamt der so gebildete Haltekörper aus mindestens insgesamt drei Teilen besteht, nämlich der Anschlagplatte, der darunter angeordneten Einschubtasche und einem oder mehreren darunter angeordneten Federkörpern.

In einer bevorzugten Ausgestaltung der Erfindung ist es vorgesehen, dass die Anordnung eines Haltekörpers paarig ausgebildet ist. Dies bedeutet, dass zwei zueinander parallele und voneinander beabstandete Anschlagplatten mit darunter liegenden Einschubtaschen verbunden sind, wobei zwischen den beiden Anschlagplatten und den darunter liegenden Einschubtaschen ein horizontaler Abstand gebildet wird.

Ferner wird es bevorzugt, wenn jede Einschubtasche mit einem darunter liegenden, zentrisch zur Einschubtasche angeordneten ersten Federkörper verbunden ist, und dieser jeweilige Federkörper jeweils seitlich an einem mittigen, beide Federkörper verbindenden, breiteren Federkörper angeformt sind.

Damit ergibt sich ein Haltekörper, der aus paarig (doppelt) zueinander angeordneten Anschlagplatten und darunter liegenden Einschubtaschen gebildet ist, wobei jede Einschubtasche auf einem darunter liegenden Federkörper abgestützt ist, und jeder dieser Federkörper auf einem mittig angeordneten weiteren Federkörper abgestützt ist.

Erfindungsgemäß wird statt eines im Innenraum der Federkörper angeordneten Anschlagelementes, wie es die DE 602 10 992 D2 vorschlägt, nunmehr eine längsholmseitige Anschlagbegrenzung vorgesehen. Gemäß der Erfindung ist es deshalb vorgesehen, dass die Unterseite der Anschlagplatten, die auf den Einschubtaschen angeformt sind, an einer längsholmseitig befestigten Anschlagleiste zur Anlage bringbar ist.

Die maximale Einfederung der Federkörper wird also durch längsholmseitige Anschläge begrenzt. Gemäß der Erfindung ist es vorgesehen, dass die längsholmseitige Anschlagbegrenzung aus einer Anschlagleiste gebildet ist, deren Länge in einer bevorzugten Ausgestaltung etwa der Breite der Anschlagplatten entspricht, sodass auch bei einer Verkantung der Federkörper, wenn auf die zueinander parallelen Federleisten eine Verkantungskraft wirkt, stets dafür gesorgt ist, dass mindestens eine Fläche der Anschlagplatte zur Anlage an der längsholmseitigen Anschlagplatte gelangt.

Damit ist der axial mögliche Federweg gegenüber dem Stand der Technik wesentlich erweitert, weil den Anschlag begrenzende, im Federkörper angeordnete Anschläge entfallen und nunmehr nur längsholmseitige Anschläge verwendet werden. Erfindungsgemäß ist die Anschlagleiste auf der Oberseite des längsholmseitig befestigbaren Montagekörpers angeordnet. Für die Befestigung ist in der Erfindung zwei Möglichkeiten vorgesehen. Die Befestigung kann entweder darin bestehen, dass die Anschlagleiste mit der Halterung auf dem Längsholm ein aus Kunststoff bestehendes werkstoffeinstückiges Teil bildet, oder, dass die Anschlagleiste in der Art einer Steckverbindung mit dem Montagekörper verbunden ist. Auf die letzte Weise ist die Anschlagleiste leicht auswechselbar auf dem Montagekörper gehalten. Dies ergibt erstmals die Möglichkeit der Einstellung des Federweges. Es kann somit eine Anschlagleiste mit einer ersten Höhe gegen eine Anschlagleiste mit einer zweiten Höhe ausgetauscht werden, um an verschiedenen Stellen des Lattenrostes verschieden hohe Anschlagbegrenzungen zu schaffen.

Es wird ferner bevorzugt, wenn der aus den Federkörpern und den Anschlagplatten sowie den Einschubtaschen bestehende Haltekörper auf dem längsholmseitigen Montagekörper aufsteckbar ist. Auf diese Weise ergibt sich eine hoch belastbare Verbindung, ohne dass unerwünschte Anschlagbegrenzungen im Federweg des Haltekörpers vorhanden sind.

Ferner wird es bevorzugt, wenn der längsholmseitige Montagekörper in einer hinterschnittenen Längsnut des Längsholms verschiebbar aufgenommen ist. Die Verschiebungslänge des jeweiligen Montagekörpers kann an einer mit dem Montagekörper befestigten Skala abgelesen werden, die gegenüber einer längsholmseitigen, festen Markierung zusammen mit dem Montagekörper verschiebbar ist.

Von besonderem Vorteil ist es auch, wenn die Anschlagplatten, welche die obere Begrenzung des Haltekörpers bilden, eine in Richtung senkrecht zur Längserstreckung des Längsholms, sich nach oben aufbiegende Abweisfläche aufweisen, um eine bessere Lagerung eines auf den Federleisten und den Anschlagplatten aufliegenden Matratzenschoners oder einer Matratze zu gewährleisten.

Die Erfindung ist nicht auf die paarweise Anordnung von Anschlagplatten, darunter angeordneten Einschubtaschen und darunter angeordneten Federkörpern beschränkt.

In einer einfachen Ausführung der Erfindung ist lediglich vorgesehen, dass eine einzige Anschlagplatte mit einem darunter mittig angeordneten Federkörper und einem wiederum mit diesem verbundenen weiteren Federkörper verbunden ist, wobei der untere Federkörper mit dem längsholmseitigen Montagekörper in der Art einer Steckverbindung lösbar miteinander verbunden ist.

Neben der einfachen Ausführung mit einer Anschlagplatte, einem Federkörper und einem weiteren darunter angeordneten Federkörper wird auch eine paarweise Anordnung beschrieben und beansprucht.

Bei dieser paarweisen Anordnung sind die paarweise angeordneten Anschlagplatten parallel und voneinander beabstandet auf zwei zueinander parallelen und zueinander beabstandeten Einschubtaschen befestigt, und die Einschubtaschen sind wiederum an der Oberseite von zwei zueinander parallelen Federkörpern angeformt, wobei die beiden Federkörper mittig auf einem unteren, mittleren Federkörper angeformt sind, der seinerseits auf dem Montagekörper aufsteckbar oder in einer anderen Weise lösbar verbunden ist.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander, wie sie in den Patentansprüchen definiert sind. Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
Figur 1: perspektivische Darstellung der Anordnung nach der Erfindung mit einem längsholmseitig befestigten Montagekörper und einem auf diesem befestigbaren Haltekörper
Figur 2: die Anordnung nach Figur 1 in Richtung des Pfeils II in Figur 1
Figur 3: die Anordnung nach Figur 1 bei maximaler Einfederung der Federkörper mit Anschlagbegrenzung am Längsholm
Figur 4: die Stirnansicht der Anordnung nach Figur 3 in Pfeilrichtung IV
Figur 5: ein Schnitt gemäß der Linie V-V in Figur 2
Figur 6: ein Schnitt gemäß der Linie VI-VI in Figur 4

In Figur 1 ist in explosionsartiger Darstellung die rechte Seite eines Lattenrostes 1 gezeigt, in dessen Längsnut 13 ein längsholmseitiger Montagekörper 12 befestigt ist, der auch über einen bestimmten Verschiebungsweg längs der Längsnut 13 verschiebbar und feststellbar ist.

Der Verschiebungsweg des Montagekörpers 12 wird an einer Skala 14 abgelesen, die gegenüber einer längsholmseitig festen Marke 34 zusammen mit dem Montagekörper 12 verschiebbar ist.

Auf dem Montagekörper 12 ist eine Anschlagleiste 11 in der Art einer Steckverbindung befestigbar. Zu diesem Zweck ist die Anschlagleiste als längliches, profiliertes Kunststoffelement ausgebildet, welches eine obere Anschlagfläche 17 ausbildet. Die Unterseite der Anschlagleiste 11 ist als Ausnehmung 21 ausgebildet, die eine hintere, rückwärtige Anschlagfläche 23 ausbildet, in deren Bereich eine nach vorn gerichtete Steckrippe 19 angeformt ist. Die Anschlagleiste 11 wird gemäß der Darstellung in Figur 5 in eine zugeordnete Ausnehmung an der Oberseite des längsholmseitigen Montagekörpers 12 eingesteckt, und die vordere Schrägfläche 20 bildet dann einen etwa fluchtenden Übergang zu der montagekörperseitigen Schrägfläche 31 (siehe Figur 5).

Die lediglich in Figur 5 gestrichelt dargestellten Federleisten 33 sind jeweils mit ihren freien Enden in zugeordneten Einschubtaschen 7, 8 eines Haltekörpers 3 einschiebbar und sind dort lösbar gehalten.

Die Oberseite jeder Einschubtasche wird durch eine Anschlagplatte 9, 10 gebildet, die jeweils mit der Einschubtasche 7, 8 werkstoffeinstückig verbunden ist.

Zwischen den Anschlagplatten 9, 10 ergibt sich ein horizontaler Abstand, wie in Figur 1 dargestellt.

Unterhalb jeder Anschlagplatte 9, 10 ist ein erstes Paar von Federkörpern 5, 6 angeordnet, die ebenfalls mit der Einschubtasche 7, 8 werkstoffeinstückig verbunden sind, und jeder paarweise vorhandene Federkörper 5, 6 ist auf einem mittigen Federkörper 4 angeformt, sodass der gesamte Haltekörper 3 als in sich mehrfach gefedertes Teil ausgebildet ist.

Der Haltekörper 3 wird auf dem am Längsholm 2 befestigten Montagekörper 12 aufgesteckt, wie später noch erläutert wird.

Die Figur 2 zeigt die Stirnansicht der Anordnung in Richtung des Pfeils II in Figur 1, und es ist erkennbar, dass ein sehr großer Einfederweg der Einschubtaschen 7, 8 in Pfeilrichtung 15 nach unten in Richtung auf den Längsholm 2 gegeben ist, weil der Mittenbereich 32 zwischen den beiden Federkörpern 5, 6 nicht durch axial nach oben gerichtete Einbauten verringert ist, wie es der Stand der Technik zeigt.

Es ist noch dargestellt, dass die Einschubtaschen 7, 8 durch jeweils ein Verbindungsstück 16 mit den darunter liegenden Federkörpern 5, 6 verbunden sind.

Ferner kann es vorgesehen sein, dass die Anschlagplatten 9, 10 durch ein die Anschlagplatten mittig verbindendes und etwa den Mittenbereich 32 überspannendes, oberes Verbindungselement miteinander verbunden sind.

Im gezeigten Ausführungsbeispiel entfällt jedoch dieses Verbindungselement, und die Anschlagplatten 9, 10 sind vollkommen unabhängig voneinander auf den zugeordneten Federkörpern 5, 6 federnd gelagert.

Die Figur 3 zeigt nun die maximale Einfederung der Anschlagplatten 9, 10 bei maximaler Belastung der in den Einschubtaschen 7, 8 eingeschobenen Federleisten 33.

Im gezeigten maximalen Belastungsfall schlägt somit die Unterseite der jeweiligen Anschlagplatte 9, 10 an der Oberseite einer montagekörperseitigen Anschlagleiste 11 an.

Dies ist auch in Figur 4 dargestellt.

Die Figur 5 zeigt den unbelasteten Zustand, wo erkennbar ist, dass die jeweilige Unterseite der jeweiligen Anschlagplatte 9, 10 eine untere Anschlagfläche 25 bildet, die in Pfeilrichtung 15 unter Überwindung des Federvermögens der Federkörper 4, 5, 6 zur Anlage auf einer montagekörperseitig lösbar befestigten Anschlagleiste 11 bringbar ist. Zu diesem Zweck ist die Oberseite der Anschlagleiste 11 als Anschlagfläche 17 ausgebildet.

Es kann vorgesehen sein, dass die Anschlagleiste 11 aus einem besonders nachgiebigen und weichen Material besteht, sodass der Anschlag der Anschlagplatten 9, 10 mit der Anschlagfläche 25 auf der Anschlagfläche 17 der Anschlagleiste 11 besonders abgefedert und gedämpft ist.

Die Figur 5 zeigt noch, dass der gesamte Haltekörper 3 nach innen gerichtete Nocken 28 aufweist, die in zugeordnete Schlitze 27 an der Außenseite des Montagekörpers 12 einsteckbar sind.

Es ist ferner aus Figuren 5 und 6 erkennbar, dass der Montagekörper 12 selbst mit einem Ansatz 29 verbunden ist, der in die hinterschnittene Längsnut 13 im Längsholm 2 des Lattenrostes 1 eingreift. Auf diese Weise ist der gesamte Montagekörper 12 senkrecht zur Zeichenebene der Figuren 5 und 6 verschiebbar vom Längsholm 2 ausgebildet.

Die Oberseite der Anschlagplatten 9, 10 bildet eine Abweisfläche 18, die schräg nach oben geneigt ist.

Die Oberseite des Montagekörpers 12 ist abgeschrägt und bildet ein Oberteil 30, in dessen Bereich eine Schrägfläche 31 angeordnet ist, die annähernd fluchtend zu der zugeordneten, darüberliegenden Schrägfläche 20 der erfindungsgemäßen Anschlagleiste 11 ist.

Somit bildet die Oberseite des Montagekörpers 12 einen Aufnahmeraum 24 für die dortige, lösbare Befestigung der Anschlagleiste 11, die mit einer vorspringenden Steckrippe 19 ausgerüstet ist, die in eine zugeordnete Aufnahmeöffnung im Oberteil 30 des Montagekörpers 12 einsteckbar ist.

Die Anschlagleiste wird am rückseitigen Ende durch einen axial nach oben stehenden Ansatz 35 des Montagekörpers 12 begrenzt.

Der Haltekörper 3 wird gemäß Figuren 5 und 6 mit seinen gegen den Längsholm 2 gerichteten Nocken 28 in zugeordnete Schlitze 27 auf dem Montagekörper 12 aufgesteckt, wobei die Schlitz 27 durch einen die Schlitze unterteilenden Vorsprung 26 des Montagekörpers 12 voneinander getrennt sind. Auf diese Weise ergibt sich eine hoch belastbare, gegen Verkantungen geschützte Aufsteckverbindung zwischen dem Haltekörper 3 und dem längsholmseitigen Montagekörper 12, sodass auch hohe Federkräfte in Pfeilrichtung 15 von den Federleisten 33 unter Überwindung der Federkraft der Federkörper 4-6 in Richtung auf den längsholmseitigen Montagekörper 12 übertragen werden können. Es ergibt sich ein optimal großer Federweg 36, wie in Figur 5 eingezeichnet.

Nachdem die Anschlagleiste 11 austauschbar ist, kann dementsprechend auch die maximale Einfederung 37 (siehe Figur 6) durch Wahl der Höhe der Anschlagleiste 11 veränderbar sein.

### Zeichnungslegende

- 1: Lattenrost
- 2: Längsholm
- 3: Haltekörper
- 4: Federkörper (Mitte)
- 5: Federkörper (links)
- 6: Federkörper (rechts)
- 7: Einschubtasche
- 8: Einschubtasche
- 9: Anschlagplatte
- 10: Anschlagplatte
- 11: Anschlagleiste
- 12: Montagekörper
- 13: Längsnut
- 14: Skala
- 15: Pfeilrichtung
- 16: Verbindungsstück
- 17: Anschlagfläche
- 18: Abweisfläche
- 19: Steckrippe
- 20: Schrägfläche
- 21: Ausnehmung
- 22: Stecköffnung
- 23: Anschlagfläche
- 24: Aufnahmeraum
- 25: Anschlagfläche (von 9, 10)
- 26: Vorsprung
- 27: Schlitz
- 28: Nocke
- 29: Ansatz (von 12)
- 30: Oberteil (von 12)
- 31: Schrägfläche (von 12)
- 32: Mittenbereich (von 3)
- 33: Federleiste
- 34: Marke
- 35: Ansatz
- 36: Federweg
- 37: Einfederung

## Patentansprüche

1. Lattenrost (1) bestehend aus miteinander verbundenen Längs- (2) und Querholmen mit einer Anzahl von Montagekörpern (12), die in gegenseitigem Abstand an der Innenseite des jeweiligen Längsholms (2) befestigt sind, wobei am jeweiligen Montagekörper die jeweiligen Enden von Federleisten (33) in Einschubtaschen (7, 8) aufgenommen sind, die an der Oberseite von einem oder mehreren Federkörpern (4-6) angeordnet sind, die mit dem jeweiligen Montagekörper (12) verbunden sind, wobei eine Anschlagbegrenzung zur Begrenzung der Einfederung der Federkörper (4-6) vorgesehen ist, **wobei** die Anschlagbegrenzung zur Begrenzung der Einfederung der Federkörper (4-6) aus einer längsholmseitig befestigten Anschlagleiste (11) gebildet ist, die an der Unterseite einer Anschlagplatte (9, 10) zum Anschlag bringbar ist, die mit der Einschubtasche (7, 8) verbunden ist, **dadurch gekennzeichnet, dass** die längsholmseitig angeordnete Anschlagleiste(11) an der Oberseite des Montagekörpers (12) fest oder auswechselbar befestigt ist.

2. Lattenrost nach Anspruch 1, **dadurch gekennzeichnet, dass** die Befestigung der Anschlagleiste(11) am Montagekörper (12) als Einsteckverbindung (19, 21, 23) ausgebildet ist.

3. Lattenrost nach Anspruch 1 oder 2, **dadurch gekennzeichnet, dass** die Anschlagleiste (11) seitliche Schrägflächen (20) aufweist, die annähernd mit montagekörperseitigen Schrägflächen (31) fluchten.

4. Lattenrost nach einem der Ansprüche 1 bis 3, **dadurch gekennzeichnet, dass** die Anschlagplatte (9, 10) an der Oberseite der Einschubtasche (7, 8) angeformt ist.

5. Lattenrost nach einem der Ansprüche 1 bis 4, **dadurch gekennzeichnet, dass** die längsholmseitig angeordnete Anschlagplatte (9, 10) an der Oberseite des Montagekörpers (12) fest oder auswechselbar befestigt ist.

6. Lattenrost nach einem der Ansprüche 1 bis 5, **dadurch gekennzeichnet, dass** der Federkörper (4-6) einwärts gegen die Längserstreckung des Längsholms (2) gerichtete Nocken (28) aufweist, die in zugeordneten, nach außen gerichteten Schlitzen (27) des Montagekörpers (12) eingesteckt sind.

7. Lattenrost nach einem der Ansprüche 1 bis 6, **dadurch gekennzeichnet, dass** der Montagekörper (12) einen Ansatz (29) aufweist, der in einer an der Innenseite des Längsholms (2) angeordneten Längsnut (13) eingreift und dort verschiebbar und festlegbar ist.

8. Lattenrost nach einem der Ansprüche 1 bis 7, **dadurch gekennzeichnet, dass** der Montagekörper (12) ein parallel zur Längsachse des Längsholms (2) gerichtete Skala (14) trägt, die eine Verschiebung des Montagekörpers (12) bezüglich einer längsholmseitigen Marke (34) anzeigt.

9. Lattenrost nach einem der Ansprüche 1 bis 7, **dadurch gekennzeichnet, dass** die Anschlagplatte (9, 10) eine senkrecht zur Längserstreckung des Längsholms (2) gerichtete, nach oben schräg abgebogene Abweisfläche (18) aufweist.

10. Lattenrost nach einem der Ansprüche 1 bis 10, **dadurch gekennzeichnet, dass** die Anschlagplatten (9, 10) parallel und voneinander beabstandet auf zwei zueinander parallelen und zueinander beabstandeten Einschubtaschen (7, 8) befestigt sind und dass die Einschubtaschen (7, 8) an der Oberseite von zwei zueinander parallelen Federkörpern (5, 6) angeordnet sind und mittig auf einem unteren Federkörper (4) befestigt sind, der auf dem Montagekörper (12) aufsteckbar ist.

## Claims

1. Slatted frame (1) comprising interconnected longitudinal rails (2) and transverse rails with a number of mounting members (12) which are fastened a mutual distance apart on the inside of the respective longitudinal rail (2), wherein at the respective mounting member the respective ends of spring slats (33) are received in insertion pockets (7, 8) which are arranged on the upper side of one or more spring members (4-6) which are connected with the respective mounting member (12), wherein a limit stop is provided to limit the compression of the spring members (4-6), wherein the limit stop to limit the compression of the spring members (4-6) is formed of a stop strip (11) which is fastened on the longitudinal rail side and can be brought to the stop on the underside of a stop plate (9, 10) which is connected with the insertion pocket (7, 8), **characterised in that** the stop strip (11) arranged on the longitudinal rail side is fastened permanently or interchangeably to the upper side of the mounting member (12).

2. Slatted frame according to claim 1, **characterised in that** the fastening of the stop strip (11) to the mounting member (12) is embodied in the form of an insertion connection (19, 21, 23).

3. Slatted frame according to claim 1 or 2, **characterised in that** the stop strip (11) has lateral oblique faces (20) which are roughly aligned with oblique faces (31) on the mounting member side.

4. Slatted frame according to one of claims 1 to 3, **characterised in that** the stop plate (9, 10) is formed on the upper side of the insertion pocket (7, 8).

5. Slatted frame according to one of claims 1 to 4, **characterised in that** the stop plate (9, 10) arranged on the longitudinal rail side is fastened permanently or interchangeably to the upper side of the mounting member (12).

6. Slatted frame according to one of claims 1 to 5, **characterised in that** the spring member (4-6) has cams (28) which are oriented inwards towards the longitudinal extension of the longitudinal rail (2) and are inserted into associated outwardly oriented slots (27) of the mounting member (12).

7. Slatted frame according to one of claims 1 to 6, **characterised in that** the mounting member (12) has a projection (29) which engages in a longitudinal groove (13) arranged on the inside of the longitudinal rail (2) and is displaceable and lockable therein.

8. Slatted frame according to one of claims 1 to 7, **characterised in that** the mounting member (12) carries a scale (14) which is oriented parallel to the longitudinal axis of the longitudinal rail (2) and indicates a displacement of the mounting member (12) with respect to a mark (34) on the longitudinal rail side.

9. Slatted frame according to one of claims 1 to 7, **characterised in that** the stop plate (9, 10) has a deflecting face (18) which is oriented perpendicular to the longitudinal extension of the longitudinal rail (2) and curved obliquely upwards.

10. Slatted frame according to one of claims 1 to 10, **characterised in that** the stop plates (9, 10) are fastened parallel and a mutual distance apart on two mutually parallel and mutually spaced insertion pockets (7, 8) and **in that** the insertion pockets (7, 8) are arranged on the upper side of two mutually parallel spring members (5, 6) and fastened centrally on a lower spring member (4) which is mountable on the mounting member (12).

## Revendications

1. Sommier à lattes (1) composé d'éléments longitudinaux (2) et transversaux qui sont reliés entre eux et qui sont pourvus d'un certain nombre de corps de montage (12) fixés avec un écartement mutuel au côté intérieur de l'élément longitudinal (2) respectif, les extrémités respectives de lattes à ressort (33), au niveau de chaque corps de montage, étant logées dans des fourreaux d'introduction (7, 8) qui sont disposés sur le côté supérieur d'un ou plusieurs corps à ressort (4-6) reliés au corps de montage (12) respectif, une limitation de butée étant prévue pour limiter la compression des corps à ressort (4-6), la limitation de butée prévue pour limiter la compression des corps à ressort (4-6) se composant d'un rebord de butée (11) qui est fixé côté élément longitudinal et qui est apte à venir buter contre le côté inférieur d'une plaque de butée (9, 10) reliée au fourreau d'introduction (7, 8), **caractérisé en ce que** le rebord de butée (11) disposé côté élément longitudinal est fixé de manière fixe ou amovible au côté supérieur du corps de montage (12).

2. Sommier à lattes selon la revendication 1, **caractérisé en ce que** la fixation du rebord de butée (11) au corps de montage (12) est conçue comme une liaison à emboîtement (19, 21, 23).

3. Sommier à lattes selon la revendication 1 ou 2, **caractérisé en ce que** le rebord de butée (11) présente des surfaces inclinées latérales (20) qui sont à peu près dans l'alignement de surfaces inclinées (31) prévues côté corps de montage.

4. Sommier à lattes selon l'une des revendications 1 à 3, **caractérisé en ce que** la plaque de butée (9, 10) est rapportée sur le côté supérieur du fourreau d'introduction (7, 8).

5. Sommier à lattes selon l'une des revendications 1 à 4, **caractérisé en ce que** la plaque de butée (9, 10) disposée côté élément longitudinal est fixée de manière fixe ou amovible au côté supérieur du corps de montage (12).

6. Sommier à lattes selon l'une des revendications 1 à 5, **caractérisé en ce que** le corps à ressort (4-6) présente des saillies (28) qui sont dirigées vers l'intérieur vers l'extension longitudinale de l'élément longitudinal (2) et qui sont emboîtées dans des fentes associées (27) du corps de montage (12) dirigées vers l'extérieur.

7. Sommier à lattes selon l'une des revendications 1 à 6, **caractérisé en ce que** le corps de montage (12) présente une pièce rapportée (29) qui est apte à pénétrer dans une rainure longitudinale (13) disposée sur le côté intérieur de l'élément longitudinal (2), et à coulisser et à être immobilisée dans ladite rainure (13).

8. Sommier à lattes selon l'une des revendications 1 à 7, **caractérisé en ce que** le corps de montage (12) porte une graduation (14) qui est parallèle à l'axe de l'élément longitudinal (2) et qui indique un coulissement du corps de montage (12) par rapport à un repère (34) prévu côté élément longitudinal.

9. Sommier à lattes selon l'une des revendications 1 à 7, **caractérisé en ce que** la plaque de butée (9, 10) présente une surface déflectrice (18) perpendiculaire à l'extension longitudinale de l'élément longitudinal (2) et courbée en biais vers le haut.

10. Sommier à lattes selon l'une des revendications 1 à 10, **caractérisé en ce que** les plaques de butée (9, 10) sont fixées, en étant parallèles et espacées les unes des autres, sur deux fourreaux d'introduction (7, 8) parallèles et espacés, et **en ce que** les fourreaux d'introduction (7, 8) sont disposés sur le côté supérieur de deux corps à ressort (5, 6) qui sont parallèles et qui sont fixés de manière centrée sur un corps à ressort inférieur (4) apte à être enfilé sur le corps de montage (12).
